# EUROPÄISCHE PATENTSCHRIFT

(11) **EP 0 929 730 B1**
(45) Veröffentlichungstag und Bekanntmachung des Hinweises auf die Patenterteilung: **20.09.2000**
(21) Anmeldenummer: 97929217.4
(22) Anmeldetag: 19.06.1997
(51) Int. Cl.: E06B 9/40, E06B 9/66

(54) **SONNENSCHUTZ FÜR FENSTER ODER TÜREN**
SUNSHADE FOR WINDOWS OR DOORS
PARE-SOLEIL POUR FENETRES OU PORTES

(30) Priorität: 25.06.1996 DE 29611113 U
(43) Veröffentlichungstag der Anmeldung: 21.07.1999
(73) Patentinhaber: Baltschukat, Hans-Otto, 33619 Bielefeld (DE)
(72) Erfinder: Baltschukat, Hans-Otto, 33619 Bielefeld (DE)
(74) Vertreter: Hanewinkel, Lorenz, Dipl.-Phys.
(86) Internationale Anmeldenummer: EP9703188
(87) Internationale Veröffentlichungsnummer: WO9749888

(56) Entgegenhaltungen:
- EP-A- 0 671 539
- DE-A- 2 934 122
- DE-A- 3 427 899
- US-A- 1 997 911

## Beschreibung

Die Erfindung bezieht sich auf einen Sonnenschutz für Fenster oder Türen, insbesondere Dachfenster, welcher aus einer flexiblen Bahn und einer diese Bahn an der Außenseite des Fensters oder der Tür festlegbaren Halterung besteht, wobei die Bahn von einem das Fenster flächendeckend und über den Fensterrahmen hinausragend übergreifenden Rollo gebildet ist, welches mit seiner Wickelrolle in einem im unteren Fensterbereich angebrachten Kasten gelagert und mit seinem Auszugsende an der im oberen Fensterbereich vorgesehenen Halterung lösbar festlegbar ist.

Ein derartiger Sonnenschutz ist aus der EP-A-0671539 bekannt; hierbei ist der Rollokasten unterhalb der Bauwerksöffnung an der Bauwerkwand durch Schrauben befestigt und die verschiedenartig ausgebildete Halterung ist aus an der Bauwerkwand oberhalb der Bauwerksöffnung festgelegten Laschen mit Zapfen, Laschen mit Aussparungen oder Einhängestücken gebildet, über oder in oder auf die Laschen oder eine Leiste mit Aussparungen oder Hakenteile einhängbar sind.

Diese Halterungen sind verhältnismäßig kompliziert aufgebaut und aufwendig herzustellen und erfordern eine umständliche Befestigung am Baukörper und der Rollobahn.

Der Rollokasten hat ebenfalls einen festgelegten Befestigungsabstand und ist beiderseits der Bauwerksoffnungen nach Erstellen von Bohrungen an der Bauwerkswand festzuschrauben.

Dieser Sonnenschutz ist in seinem Gesamtaufbau technisch aufwendig und nicht für die Befestigung am Fenster vorgesehen und somit auch nicht für aufschwenkbare Dachfenster geeignet.

Aufgabe der Erfindung ist es, eine einfache und kostengünstige Alternative zum Stand der Technik zu schaffen und den Sonnenschutz in seinem Aufbau und in der Befestigungsweise an der Außenseite des Fensters oder der Tür sowie in seine Handhabung günstig zu gestalten.

Diese Aufgabe wird erfindungsgemäß durch die kennzeichnenden Merkmale des Patentanspruches 1 gelöst.

Die sich daran anschließenden Unteransprüche beinhalten Gestaltungsmerkmale, welche vorteilhafte und förderliche Weiterbildungen der Aufgabenlösung darstellen.

Der Sonnenschutz gemäß der Erfindung ist von einem außenseitigen Rollo gebildet, welches mit seiner Wickelrolle in einem am unteren Querholm des Fensterflügelrahmens angebrachten Kasten angeordnet und mit an seinem Auszugsende festgelegten Ösen an Haltern des oberen Querholmes des feststehenden Fensterrahmens eingehängt und gesichert wird.

Das Rollo wird für die Benutzung als Sonnenschutz von unten nach oben an der Außenseite des Fensters hochgezogen, was mit einem Handgriff möglich ist. Das Einhängen in die Halter ist ebenfalls äußerst einfach und schnell durchführbar und die Sicherung im eingehängten Zustand erfolgt durch werkzeuglos verdrehbare Schrauben, Rastmittel oder Steckbolzen.

Der Rollokasten ist durch an ihm in Kasten-Längsrichtung einstellbar festlegbare Halter variabel und entsprechend den Gegebenheiten und Steckaufnahmen am Fenster einrichtbar festzulegen.

Der Rolloboden wird durch zwei Halterpaare in der hochgezogenen Sonnenschutzstellung am Fensterrahmen festgehalten, die von fensterrahmenseitigen Stecklaschen und bahnseitigen Einhängeösen, also technisch einfachen Bauteilen, gebildet sind.

Der gesamte Sonnenschutz überdeckt in günstiger Weise das Dachfenster vollflächig und ragt an den beiden Fenster-Längsseiten und an der oberen Querseite des Fensters über den feststehenden Fensterrahmen hinaus, so daß eine sehr gute flächendeckende Abschirmung erreicht wird.

Auf der Zeichnung ist ein Ausführungsbeispiel der Erfindung dargestellt, welches nachfolgend näher erläutert wird. Es zeigt:
- Fig. 1: eine Perspektive eines Dachfensters mit einem von einem außenseitig angeordneten Rollo gebildeten Sonnenschutz bei teilweise geöffnetem Fenster,
- Fig. 2: eine schematische Seitenansicht des Dachfensters mit Sonnenschutz in der Gebrauchsstellung,
- Fig. 3: eine Draufsicht auf den Sonnenschutz mit Rollokasten und Halterung.
- Fig. 4: einen schematischen Vertikalschnitt durch ein Fenster mit außenseitigen Rolladen und auf der Fensterbank festgelegten Rollokasten, dessen Sonnenschutzbähn mit dem unteren Ende des Rolladens bewegungsmäßig verbunden ist,
- Fig. 5: einen Querschnitt durch den Rollokasten mit Befestigung des Halters,
- Fig. 6: eine Draufsicht auf eine Halterbefestigung gemäß Fig. 5.

Der Sonnenschutz für Fenster oder Türen, insbesondere Dachfenster (1) besteht aus einer flexiblen Bahn (2) und einer diese Bahn (2) an der Außenseite des Fensters (1) oder der Tür festlegbaren Halterung (3). Die Bahn (2) ist von einem das Fenster (1) flächendeckend und über den Fensterrahmen (4) hinausragend übergreifenden Rollo gebildet, welches mit seiner Wickelrolle (5) in einem am unteren Querholm (6a) des Fenster-Flügelrahmens (6) angebrachten, vorzugsweise durch Schrauben befestigten Kasten (7) gelagert und mit seinem Auszugsende (2a) an am oberen Querholm (4a) des Fensterrahmens (4) vorgesehenen Stegen (8) der Halterung (3) lösbar festlegbar ist.

Die Halterung (8) weist zwei am Querholm (4a) des Fensterrahmens (4) befestigte, nach oben gerichtete Stege (8) auf, über die zwei an der am Auszugsende (2a) der Bahn (2) vorgesehenen Leiste (9) angebrachte Ösen (10) steckbar und durch Sicherungsmittel (11), vorzugsweise werkzeuglos verdrehbare Schrauben, arretierbar sind. Als Sicherungsmittel (11) können auch Rastbolzen, Steckstifte o. dgl. eingesetzt werden.

Die Sicherungsmittel (11) sind in bevorzugter Weise an den Ösen (10) vorgesehen und wirken auf die Stege (8) ein.

Der Rollokasten (7) ragt beidseitig über den unteren Querholm (6a) des Fensterflügelrahmens (6) hinaus und die Stege (8) stehen nach oben in Fensterebene über den Querholm (4a) des Fensterrahmens (4) vor, so daß die Bahn (2) vom Rollokasten (7) bis zu den Stegen (8) den Fensterrahmen (4) dreiseitig überstehend überdeckt. Die Stege (8) sind von geraden oder in sich abgewinkelten, z.B. Z-förmigen Flachstegen gebildet.

Die Rollobahn (2) ist in bevorzugter Weise von einer Kunststoffolie oder einem beschichteten Kunststoffgewebe gebildet.

Der Sonnenschutz wird von unten nach oben außen am Dachfenster(1) in die Gebrauchsstellung gebracht, in dem die Rollobahn (2) aus dem Kasten (7) nach oben herausgezogen und mit den Ösen (10) über die Stege (8) gehakt und durch die Sicherungsmittel (11) in der eingehakten Lage gesichert wird.

Die auf die Wickelrolle (5) aufgewickelte Bahn (2) steht unter Einwirkung einer Feder, durch die die Bahn (2) in den Kasten (7) zurückgespult wird und die die Spannung der Bahn (2) beim Öffnen des Fenster-Flügelrahmens (6) ausgleicht, in dem die Bahn (2) mehr oder weniger weit aus dem Kasten (7) herausgewickelt und automatisch wieder eingezogen wird.

Die Bahn (2) verläuft mit Abstand zum Fenster-Flügelrahmen (6) und ist in der Nutzstellung in ihrer ausgezogenen Länge arretiert, so daß ein Aus- oder Einbeulen bei Belastungen vermieden und die Bahn (2) immer stramm gehalten wird.

Die Längenarretierung der Bahn (2) kann durch die Wickelrolle (5) oder andere Feststellmittel erfolgen.

Gemäß Fig. 5 und 6 ist im Rollokasten (7) an der Bahnaustrittsseite ein im Querschnitt C-förmiger, über die gesamte Rollokastenlänge verlaufendes Befestigungsprofil (14) festgelegt, an dem mittels in das C-Profil (14) eingesetzter Spannplatten (15) und Schrauben (16) mindestens zwei Z-artige Halter (12) in Rollokasten-Längsrichtung stufenlos einrichtbar befestigt sind, die mit dem Rollokasten (7) in Steckaufnahmen (13) am Fenster (1) lösbar gehalten werden.

Die Halter (12) können somit im Abstand zueinander und in der Lage im C-Profil (14) entsprechend den Anordnungen der Steckaufnahmen (13) am Fenster (1) den jeweiligen Gegebenheiten stufenlos eingerichtet werden.

Durch Anziehen der den Halter (12) durchfassenden und in ein Gewinde der Spannplatte (15) eingreifenden Schrauben (16) wird die Spannplatte (15) unter den C-Stegen (14a) und der Halter (12) auf den C-Stegen (14a) mit einem Z-Schenkel (12a) festgezogen. Der Halter (12) wird mit seinem anderen Z-Schenkel (12b) in die Steckaufnahme (13) eingesteckt.

Weiterhin ist gemäß Fig. 4 der Rollokasten (7) am Fenster (1) oder auf der Fensterbank (la) festgelegt und die Bahn (2) mit dem unteren Ende eines Rolladens (17) - der unteren Rolladenleiste - verbunden; in Abhängigkeit vom Rolladen (17) wird dann die Bahn (2) aus dem Rollokasten (7) heraus in die Sonnenschutzstellung gezogen oder in den Rollokasten (7) in die Nichtfunktionsstellung eingerollt.

Die Bewegung der Rollobahn (2) erfolgt also durch den Rolladen (17) bei dessen Hochziehen und Herunterlassen, so daß das Fenster (1) von außen einmal durch den Rolladen (17) zum Licht- und Wetterschutz geschlossen und zum anderen Male von der hochgezogenen Bahn (2) als Sonnenschutz überdeckt ist.

## Patentansprüche

1. Sonnenschutz für Fenster oder Türen, insbesondere Dachfenster (1), welcher aus einer flexiblen Bahn (2) und einer diese Bahn (2) an der Außenseite des Fensters (1) oder der Tür festlegbaren Halterung (3) besteht, wobei die Bahn (2) von einem das Fenster (1) flächendeckend und über den Fensterrahmen (4) hinausragend übergreifenden Rollo gebildet ist, welches mit seiner Wickelrolle (5) in einem im unteren Fensterbereich angebrachten Kasten (7) gelagert und mit seinem Auszugsende (2a) an der im oberen Fensterbereich vorgesehenen Halterung (3) lösbar festlegbar ist,
dadurch gekennzeichnet, daß die Halterung (3) von zwei am oberen Querholm (4a) des Fensterrahmens (4) befestigten, nach oben gerichteten Stegen (8) und zwei an einer am Auszugsende (2a) der Bahn (2) vorgesehenen Leiste (9) angebrachten, über die Stege (8) steckbaren und durch Sicherungsmittel (11) arretierbare Ösen (10) gebildet ist, und daß im Rollokasten (7) an der Bahnaustrittsseite ein im Querschnitt C-förmiges, über die gesamte Rollokastenlänge verlaufendes Befestigungsprofil (14) festgelegt ist, an dem mittels in das C-Profil (14) eingesetzter Spannplatten (15) und Schrauben (16) mindestens zwei Z-artige Halter (12) in Rollokasten-Längsrichtung stufenlos einrichtbar befestigt sind, die mit dem Rollokasten (7) in Steckaufnahmen (13) am Fenster (1) lösbar gehalten werden.

2. Sonnenschutz nach Anspruch 1, dadurch gekennzeichnet, daß die Sicherungsmittel (11) von in den Ösen (10) angeordneten und auf die Stege (8) einwirkenden, vorzugsweise werkzeuglos verdrehbaren Schrauben gebildet sind.

3. Sonnenschutz nach Anspruch 1 oder 2, dadurch gekennzeichnet, daß die Rollobahn (2) von einer Kunststoffolie oder einem beschichteten Kunststoffgewebe gebildet ist und im ausgezogenen Nutzzustand mit Abstand zum Fenster-Flügelrahmen (6) verläuft und in der ausgezogenen Länge strammgehalten arretiert ist.

## Claims

1. Sunshade for windows or doors, in particular skylights (1), which consists of a flexible strip (2) and a mount (3) which is fixable this strip (2) to the exterior of the window (1) or door, the strip (2) being formed by a window blind which overlaps the window frame (4) so as to project beyond it and cover the surface of the window (1) and which is mounted with its winding roller (5) in a box (7) mounted in the lower window region and is detachably fixable with its excursion end (2a) on the mount (3) provided in the upper window region, characterised in that the mount (3) is formed by two webs (8) fixed to the upper crossbeam (4a) of the window frame (4) and oriented upwards and two eyes (10) which are insertable over the webs (8) and are lockable by fixing means (11), and in that a fixing profile (14), which is C-shaped in cross section and extends over the entire roller box length, is fixed in the roller box (7) on the strip outlet side, to which fixing profile (14) are fixed so as to be infinitely variable in orientation in the roller box longitudinal direction by means of clamping plates (15) and screws (16) inserted into the C-shaped profile at least two Z-type holders (12), which are held detachably on the window (1) with the roller box (7) in plug-in seats (13).

2. Sunshade according to claim 1, characterised in that the fixing means (11) are formed by screws which are disposed in the eyes (10) and act on the webs (8) and are preferably rotatable without a tool.

3. Sunshade according to claim 1 or 2, characterised in that the roller strip (2) is formed by a plastics foil or a coated plastics fabric and extends in the extended state of use with clearance from the window casement frame (6) and is locked so as to be held taut in the extended length.

## Revendications

1. Pare-soleil pour fenêtre ou porte, notamment pour lucarne (1), lequel est composé d'un pan flexible (2) et d'un support (3) qui le fixe sur le côté extérieur de la fenêtre (1) ou de la porte, ce pan consistant en un store roulant qui couvre la surface entière de la fenêtre et s'étend au-delà du châssis (4) de cette dernière, ce store roulant (2) étant logé, avec son rouleau (5) dans un coffre (7) aménagé dans la zone inférieure de la fenêtre tandis que l'extrémité extractible (2a) du store (2) est conçue pour être fixée, amoviblement, au support (3) prévu à cette fin dans la zone supérieure de la fenêtre,
caractérisé en ce que
le support (3) est composé de deux pattes (8), fixées au dormant (4a) du châssis (4) de la fenêtre et dirigées vers le haut, sur lesquelles deux oeillets (10), qui équipent la barre (9) prévue à l'extrémité de déroulement (2a) du pan (2), peuvent être enfilés et assurés à l'aide d'éléments d'arrêt (11)
et qu'un profilé de fixation en forme de C (14) est fixé dans le coffre (7), côté sortie du pan et s'étend sur la longueur totale du coffre, au moins deux supports (12) en forme de Z, ajustables en continu dans le sens de la longueur du coffre (7), étant fixés sur le profilé (14) avec des plaques de tension (15), insérées dans ce dernier, et de vis (16), lesquels supports (12) sont fixés amoviblement, avec le coffre (7), à la fenêtre (1), le coffre (7), dans des douilles de réception (13).

2. Pare-soleil selon la revendication 1,
caractérisé en ce que
les éléments d'arrêt (11) consistent en vis, serrables, de préférence, sans outil, lesquelles disposées dans les oeillets (10) et agissent sur les pattes (8).

3. Pare-soleil selon la revendication 1 ou 2,
caractérisé en ce que
le pan roulant (2) consiste en une feuille de matière plastique ou un lé de tissu enduit qui s'étend, à l'état déroulé, à distance du cadre du vantail de fenêtre (6) et est maintenu fermement tendu sur toute la longueur extraite.
